# EUROPÄISCHE PATENTANMELDUNG

(11) **EP 2 365 506 A1**
(43) Veröffentlichungstag der Anmeldung: **14.09.2011**
(21) Anmeldenummer: 10010124.5
(22) Anmeldetag: 22.09.2010
(51) Int. Cl.: H01H 31/12, H01H 85/20, H02B 1/18

(54) **Sicherungsleiste sowie Anordnung mit einer solchen Sicherungsleiste**

(30) Priorität: 09.03.2010 DE 202010003375 U
(71) Anmelder: Jean Müller GmbH Elektrotechnische Fabrik, 65343 Eltville (DE)
(72) Erfinder: Wolf, Torsten, 65366 Geisenheim (DE)
(74) Vertreter: Quermann, Helmut

(57) **Zusammenfassung**

Die Erfindung schlägt eine Sicherungsleiste für die Aufnahme von NH-Sicherungseinsätzen (2, 3) vor, wobei ein Gehäuse (4) der Sicherungsleiste Aufnahmen (5, 6, 7, 8, 9, 10) für sechs Sicherungskontakte aufweist, wobei mit vier Aufnahmen (5, 7, 8, 10) der sechs Aufnahmen Sicherungskontakte (11) verbunden sind und jeweils zwei Sicherungskontakte (11) der Aufnahme eines Sicherungseinsatzes (2, 3) für Gleichspannung dienen, wobei der eine Sicherungskontakt (11), der dem jeweiligen Sicherungseinsatz (2 bzw. 3) zugeordnet ist, mittels eines einen Durchgang in dem Gehäuse (4) durchsetzenden ersten Stromleiters (12) mit einer Sammelschiene verbindbar ist und der andere Sicherungskontakt (11), der diesem Sicherungseinsatz (2 bzw. 3) zugeordnet ist, mittels eines zweiten Stromleiters (16 bzw. 17) mit einem Anschluss (18 bzw. 19) für einen Leiter verbunden ist.

Eine solche Sicherungsleiste kann aus weitgehend standardisierten Bauteilen, die für eine Wechselspannungsanwendung vorgesehen sind, für eine Gleichspannungsanwendung gebildet werden.

Unter diesem Aspekt wird eine besondere Anordnung einer Eigenerzeugungsanlage, insbesondere einer Photovoltaikanlage mit der Sicherungsleiste vorgeschlagen.

## Beschreibung

Die Erfindung betrifft eine Sicherungsleiste für die Aufnahme von NH-Sicherungseinsätzen sowie eine Anordnung, die eine solche Sicherungsleiste umfasst.

NH (Niederspannungs-Hochleistungs) -Sicherungsleisten finden im Zusammenhang mit Wechselspannungsanwendungen Verwendung und werden hauptsächlich in Kabelverteilerschränken und Niederspannungsverteilungen der Energieversorgungsunternehmen für die Energieverteilung eingesetzt. Solche Sicherungsleisten sind in aller Regel dreipolig und für die Montage auf Sammelschienen vorgesehen. Je ein Kontakt jeder Phase (Einspeisekontakt) ist mit einer Phase des dreipoligen Sammelschienensystems verbunden. Die anderen Kontakte (Abgangskontakte) sind mit Anschlüssen für Leiter versehen. Die Sicherungsleisten können als Sicherungstrennschalter ausgebildet sein.

Eine Sicherungsleiste für NH-Sicherungen zwecks Wechselspannungsanwendung, wobei die Sicherungsleiste als Sicherungslasttrennschalter ausgebildet ist, ist in der EP 1 045 414 A1 beschrieben. Ein Gehäuse der Sicherungsleiste weist Aufnahmen für sechs Sicherungskontakte auf, wobei jeweils zwei Sicherungskontakte der Aufnahme eines Sicherungseinsatzes für Wechselspannung dienen. Der eine Sicherungskontakt, der dem jeweiligen Sicherungseinsatz zugeordnet ist, ist mittels eines einen Durchgang in dem Gehäuse durchsetzenden ersten Stromleiters mit einer Sammelschiene verbunden und der andere Sicherungskontakt, der diesem Sicherungseinsatz zugeordnet ist, ist mittels eines zweiten Stromleiters mit einem Anschluss für einen Leiter verbunden, wobei dieser Anschluss als Anschlussklemme ausgebildet ist. Die erste bis sechste Aufnahme sind hintereinander in Längsrichtung des Gehäuses in diesem angeordnet. Mit der ersten und zweiten Aufnahme sind die beiden Sicherungskontakte des ersten Wechselspannungs-Sicherungseinsatzes, mit der dritten und vierten Aufnahme die beiden Sicherungskontakte für den zweiten Wechselspannung-Sicherungseinsatz und mit der fünften und sechsten Aufnahme die beiden Sicherungskontakte für den dritten Wechselspannungs-Sicherungseinsatz verbunden. Der ersten, dritten und fünften Aufnahme sind die ersten Stromleiter zugeordnet, die als Flachschienen ausgebildet sind und mit den drei Sammelschienen des Sammelschienensystems verbunden sind. Auch die zweiten Stromleiter sind als Flachschienen ausgebildet und verbinden die anderen Sicherungskontakte der Sicherungseinsätze mit den Anschlussklemmen. Die spannungsführenden Sicherungseinsätze sind mit haubenförmigen Abdeckelementen abgedeckt.

Aufgabe der vorliegenden Erfindung ist es, eine Sicherungsleiste anzugeben, die weitgehend aus standardisierten Bauteilen, die für eine Wechselspannungsanwendung vorgesehen sind, für eine Gleichspannungsanwendung gebildet werden kann, insbesondere unter diesem Aspekt eine besondere Anordnung anzugeben, die diese Sicherungsleiste aufweist.

Gelöst wird die Aufgabe bei einer Sicherungsleiste für die Aufnahme von NH-Sicherungseinsätzen, wobei ein Gehäuse der Sicherungsleiste Aufnahmen für sechs Sicherungskontakte aufweist, wobei mit vier der sechs Aufnahmen Sicherungskontakte verbunden sind und jeweils zwei Sicherungskontakte der Aufnahme eines Sicherungseinsatzes für Gleichspannung dienen, wobei der eine Sicherungskontakt, der dem jeweiligen Sicherungseinsatz zugeordnet ist, mittels eines einen Durchgang in dem Gehäuse durchsetzenden ersten Stromleiters mit einer Sammelschiene verbindbar ist, und der andere Sicherungskontakt, der diesem Sicherungseinsatz zugeordnet ist, mittels eines zweiten Stromleiters mit einem Anschluss für einen Leiter verbunden ist.

Demgemäß kann durch Umrüstung einer bestehenden Sicherungsleiste die für die Wechselstromanwendung vorgesehen ist, die Sicherungsleiste für die Gleichstromanwendung umgerüstet werden, und zwar für eine Anbringung der Sicherungsleiste an zwei Sammelschienen und stromleitende Verbindung mit diesen sowie stromleitende Verbindung mit den Anschlüssen, die mit den zweiten Stromleitern verbunden sind, wobei diese Anschlüsse insbesondere als Anschlussklemmen ausgebildet sind.

Bei der erfindungsgemäßen Sicherungsleiste bleiben zwei der sechs Aufnahmen frei, wobei insbesondere vorgesehen ist, dass, bei einer Anordnung der ersten bis sechsten Aufnahme hintereinander in Längsrichtung des Gehäuses, mit der ersten und dritten Aufnahme die beiden Sicherungskontakte für den einen Sicherungseinsatz verbunden sind und/oder mit der vierten und sechsten Aufnahme die beiden Sicherungskontakte für den anderen Sicherungseinsatz verbunden sind. Die beiden Sicherungseinsätze erstrecken sich somit über die zweite und fünfte Aufnahme hinweg. Diese Gestaltung ermöglicht den Einsatz von Sicherungseinsätzen für Gleichspannung, die eine relativ große Länge besitzen. Demnach dient die Sicherungsleiste nur der Aufnahme von zwei Sicherungseinsätzen.

Unter Niederspannung wird in diesem Zusammenhang eine Spannung von bis zu 1500 V verstanden. Sicherungseinsätze, die für geringere Spannungen verwendet werden, haben in aller Regel eine kleinere Länge, so dass in diesem Fall die Sicherungseinsätze der ersten und zweiten sowie fünften und sechsten Aufnahme zugeordnet sein können. Eine andere Zuordnung ist selbstverständlich auch denkbar.

Eine baulich besonders einfache und auch besonders kostengünstige Gestaltung der Sicherungsleiste ergibt sich, wenn die ersten Stromleiter und/oder die zweiten Stromleiter als Flachschienen ausgebildet sind. Es können somit herkömmliche Flachschienen, wie sie bei Sicherungsleisten für die Wechselspannungsanwendung verwendet werden, eingesetzt werden. Die Flachschienen, die mit den Sammelschienen verbunden werden, brauchen hierbei nicht bezüglich Flachschienen, die bei Sicherungseinsätzen für die Wechselspannungsanwendung Verwendung finden, modifiziert werden. Die anderen Flachschienen, die mit den Anschlüssen/Anschlussklemmen zusammenwirken, sind gegebenenfalls zu modifizieren. Sind die Ansehlüsse/Anschlussklemmen im Bereich desselben Endes des Gehäuses angeordnet, gilt dies insbesondere für die längere Flachschiene, die in diesem Fall insbesondere dadurch gebildet werden kann, dass zwei überlappend angeordnete Flachschienenabschnitte miteinander verbunden werden. Demzufolge kann auf übliche Flachschienen zurückgegriffen werden, die im Bereich unterschiedlicher Enden des jeweiligen Flachschienenpaares durchtrennt werden und in diesen erzeugten Endbereichen dann überlappend, verlängert angeordnet und in dieser Position miteinander verbunden werden können.

Gemäß einer bevorzugten Gestaltung der Sicherungsleiste ist vorgesehen, dass die in der ersten und sechsten Aufnahme aufgenommenen Sicherungskontakte mit der Sammelschiene verbindbar sind. Diese Anordnung ergibt eine besondere Stabilität der Verbindung von Sicherungsleiste und Sammelschienen, da die Sammelschienen möglichst weit auseinander angeordnet sind und die Befestigung der Sicherungsleiste an den Sammelschienen nahe der Enden der Sicherungsleiste erfolgt. Zwischen den Sammelschienen erfolgt der Anschluss der anderen Sicherungseinsätze an die Leiter/Anschlussklemmen.

Die Sicherungsleiste ist insbesondere ein Sicherungsunterteil oder ein Sicherungstrennschalter.

Gelöst wird die Aufgabe ferner durch eine Anordnung einer Eigenerzeugungsanlage und einer Sicherungsleiste, wobei die Sicherungsleiste gemäß den vorbeschriebenen erfindungsgemäßen Merkmalen ausgebildet ist und die Eigenerzeugungsanlage, die insbesondere als Photovoltaikanlage ausgebildet ist, elektrisch über zwei Sammelschienen mit der Sicherungsleiste verbunden ist und die Sicherungsleiste in dem durch die Sammelschienen gebildeten Sammelschienensystemen gelagert ist.

Ein Kontakt jeder Phase (Einspeisekontakt) ist mit einer Phase des zweipoligen Sammelschienensystems verbunden. Der andere Kontakt jeder Phase ist mit dem Anschluss für den Leiter versehen.

Die Anordnung ermöglicht somit die Strangabsicherung von Solarkraftwerken mittels Gleichspannungs-Sicherungseinsätzen mit einer Nennspannung von bis zu 1500 V. Die Sicherungsleiste basiert im Wesentlichen auf für die Wechselstromanwendung vorgesehenen, an Sammelschienen montierbaren Verteilkomponenten und ermöglicht einen zeit- und platzsparenden Aufbau der Zuführungseinheiten zum Wechselrichter.

In den Figuren ist die erfindungsgemäße Sicherungsleiste anhand eines Ausführungsbeispieles dargestellt, ohne hierauf beschränkt zu sein. Es stellt dar:
- Figur 1: eine räumliche Ansicht der erfindungsgemäßen Sicherungsleiste mit zwei strichliert dargestellten Sammelschienen zur mechanischen Lagerung in diesen und der elektrischen Leitung mit diesen,
- Figur 2: eine Explosionsdarstellung der in Figur 1 gezeigten Sicherungsleiste,
- Figur 3: eine räumliche Ansicht der Anordnung gemäß Figur 1, allerdings bei entfernten Abdeckungen der spannungsführenden Teile,
- Figur 4: die Anordnung gemäß Figur 3 bei entfernten beiden Sicherungseinsätzen,
- Figur 5: eine Explosionsdarstellung der in Figur 4 gezeigten Teile.

Veranschaulicht ist eine Sicherungsleiste 1 für die Aufnahme von zwei NH-Sicherungseinsätzen 2 und 3, wobei es sich bei diesen Sicherungseinsätzen 2, 3 um solche für Gleichspannung von 1200 V handelt. Die Sicherungsleiste 1 weist ein sich im Wesentlichen über die Länge der Sicherungsleiste erstreckendes Gehäuse 4 auf. Das Gehäuse 4 weist sechs Aufnahmen 5, 6, 7, 8, 9, 10 auf, die hintereinander in Längsrichtung des Gehäuses 4 in diesem angeordnet sind. Bei diesem Gehäuse 4 handelt es sich um ein solches, das bei NH-Sicherungseinsätzen für Wechselspannung verwendet wird, womit dort je Aufnahme ein Sicherungskontakt vorgesehen ist, somit die-sechs Aufnahme der Aufnahme von sechs Sicherungskontakten dienen. Im Fall der erfindungsgemäßen Sicherungsleiste hingegen dienen nur die Aufnahmen 5, 7, 8 und 10 der Aufnahme eines Sicherungskontaktes 11. Befestigungsmittel, konkret nicht näher dargestellte Schrauben durchsetzen Löcher in den Sicherungskontakten 11, die den Aufnahmen 5 und 10 zugeordnet sind, ferner Löcher in zweifach entgegengesetzt abgewinkelten Flachschienen 12. Mittels der Schrauben werden die beiden Sicherungskontakte 11 und die diesen zugeordneten Flachschienen 12 mit den Aufnahmen 5 und 10 verschraubt. Das andere Ende der jeweiligen Flachschiene 12 ist mit einem Loch 13 versehen, das ein weiteres Befestigungsmittel, insbesondere eine Schraube durchsetzt, die der Verbindung dieser Flachschiene 12 mit einer Sammelschiene 13 dient. Die beiden veranschaulichten Sammelschienen verlaufen, bezogen auf die Orientierung der veranschaulichten Sicherungsleisten, unterhalb dieser und es sind die beiden Sammelschienen 13 parallel zueinander angeordnet. In aller Regel ist die Orientierung der Sammelschienen 13 horizontal und in Längserstreckung des Gehäuses 4 vertikal, wobei die Aufnahme 10 unten angeordnet ist. Die eine Flachschiene 12 durchsetzt einen zwischen den Aufnahmen 5 und 6 gebildeten Durchgang 14 und die andere Flachschiene 12 einen zwischen den Aufnahmen 9 und 10 gebildeten Durchgang 15 des Gehäuses 4.

Entsprechend der Befestigung der Sicherungskontakte 11 mit den Aufnahmen 5 und 10 erfolgt die Befestigung der Sicherungskontakte 11 mit den Aufnahmen 7 und 8. Hierbei durchsetzen Befestigungsmittel, insbesondere Schrauben, Löcher in diesen Sicherungskontakten 11 und Löcher in diesen zugeordneten Flachschienen 16 und 17 und sind in die Aufnahmen 7 und 8 eingeschraubt. Die Flachschiene 16 ist besonders lang ausgebildet und im Bereich einer Seite des Gehäuses 4 abgewinkelt, von dort zu dem der Aufnahme 10 zugewandten Ende des Gehäuses 4 geführt und dort mit einer Anschlussklemme 18 mittels eines nicht dargestellten Befestigungsmittels, insbesondere einer Schraube verbunden. Die andere Flachschiene 17 ist etwas kürzer ausgebildet und zur anderen Seite des Gehäuses 4 abgewinkelt und von dort gleichfalls zu dem der Aufnahme 10 zugewandten Ende des Gehäuses 4 geführt und dort über ein gleichfalls nicht veranschaulichtes Befestigungsmittel, insbesondere einer Schraube mit einer Anschlussklemme 19 verbunden. Wie ersichtlich sind die beiden Flachschienen 16 und 17 über deren lange Abschnitte parallel zur zugeordneten Seitenwand des Gehäuses 4 orientiert und im Bereich des den Anschlussklemmen 18 bzw. 19 zugewandten Endes um 90° verdreht gestaltet.

Veranschaulicht ist, dass die beiden Flachschienen 16 und 17 nur eine unterschiedliche Länge aufweisen, die durch den größeren Abstand der Aufnahme 7 zur Anschlussklemme 18 bedingt ist als der Abstand der Aufnahme 8 zur Anschlussklemme 19. Diese längere Flachschiene 16 wird hergestellt aus zwei überlappend angeordneten Flachschienenabschnitten 20 und 21, die miteinander mittels Befestigungsmitteln, insbesondere Schrauben verbunden sind.

In die beiden Sicherungskontakte 11, die den Aufnahmen 5 und 7 zugeordnet sind, wird der Sicherungseinsatz 2 eingesteckt und in die Sicherungskontakte 11, die den Aufnahmen 8 und 10 zugeordnet ist, wird der Sicherungskontakt 3 eingesteckt. Die Aufnahmen 6 und 9 bleiben bei der erfindungsgemäßen Anwendung der Sicherungsleiste frei.

Um einen Berührschutz bezüglich der spannungsführenden Bauteile der Sicherungsleiste 1 zu gewährleisten, sind Abdeckhaubenanordnungen 22 für die Sicherungskontakte 11, seitliche Abdeckplatten 23 und eine Abdeckhaube für die Anschlussklemmen 18 und 19 vorgesehen.

Bei der erfindungsgemäßen Anwendung ist durch den zwischen den Durchgängen 14 und 15 befindlichen mittleren Durchgang 25 keine Flachschiene zu einer bei der Wechselspannungsanwendung vorgesehenen dritten Sammelschiene geführt.

Die erfindungsgemäße Sicherungsleiste 1 findet insbesondere Verwendung im Zusammenhang mit einer Eigenerzeugungsanlage mit Einspeisung über die Phasen des zweipoligen Sammelschienensystems - Sammelschienen 13 - und Abgang über die Anschlussklemmen 18, 19.

## Patentansprüche

1. Sicherungsleiste (1) für die Aufnahme von NH-Sicherungseinsätzen (2, 3), wobei ein Gehäuse (4) der Sicherungsleiste (1) Aufnahmen (5, 6, 7, 8, 9, 10) für sechs Sicherungskontakte aufweist, wobei mit vier Aufnahmen (5, 7, 8, 10) der sechs Aufnahmen Sicherungskontakte (11) verbunden sind und jeweils zwei Sicherungskontakte (11) der Aufnahme eines Sicherungseinsatzes (2, 3) für Gleichspannung dienen, wobei der eine Sicherungskontakt (11), der dem jeweiligen Sicherungseinsatz (2 bzw. 3) zugeordnet ist, mittels eines einen Durchgang (14 bzw. 15) in dem Gehäuse (4) durchsetzenden ersten Stromleiters (12) mit einer Sammelschiene (13) verbindbar ist und der andere Sicherungskontakt (11), der diesem Sicherungseinsatz (2 bzw. 3) zugeordnet ist, mittels eines zweiten Stromleiters (16 bzw. 17) mit einem Anschluss (18 bzw. 19) für einen Leiter verbunden ist.

2. Sicherungsleiste nach Anspruch 1, wobei der Anschluss (18, 19) für den Leiter als Anschlussklemme (18 bzw. 19) ausgebildet ist.

3. Sicherungsleiste nach Anspruch 1 oder 2, wobei sechs Aufnahmen (5, 6, 7, 8, 9, 10) hintereinander in Längsrichtung des Gehäuses (4) in diesem angeordnet sind.

4. Sicherungsleiste nach Anspruch 3, wobei mit der ersten Aufnahme (5) und der dritten Aufnahme (7) die beiden Sicherungskontakte (11) für den einen Sicherungseinsatz (2) verbunden sind und/oder mit der vierten Aufnahme (8) und der sechsten Aufnahme (10) die beiden Sicherungskontakte (11) für den anderen Sicherungseinsatz (3) verbunden sind.

5. Sicherungsleiste nach einem der Ansprüche 1 bis 4, wobei die ersten Stromleiter (12) und/oder die zweiten Stromleiter (16, 17) als Flachschienen ausgebildet sind.

6. Sicherungsleiste nach einem der Ansprüche 1 bis 5, wobei die Anschlüsse/Anschlussklemmen (18, 19) im Bereich desselben Endes des Gehäuses (4) angeordnet sind.

7. Sicherungsleiste nach Anspruch 6, wobei die zweiten Stromleiter (16, 17) unterschiedliche Längen aufweisen und der längere zweite Stromleiter (16) durch Verbinden zwei überlappend angeordneter Flachschienenabschnitte (20, 21) gebildet ist.

8. Sicherungsleiste nach einem der Ansprüche 1 bis 7, wobei die in der ersten Aufnahme (5) und sechsten Aufnahme (10) aufgenommenen Sicherungskontakte (1) mit den beiden Sammelschienen (13) verbindbar sind.

9. Sicherungsleiste nach einem der Ansprüche 1 bis 8, wobei der jeweilige NH-Sicherungseinsatz (2, 3) für eine Nennspannung von bis zu 1500 V ausgelegt ist.

10. Sicherungsleiste nach einem der Ansprüche 1 bis 9, wobei die Sicherungsleiste (1) ein Sicherungstrennschalter ist.

11. Anordnung einer Eigenerzeugungsanlage und einer Sicherungsleiste (1), wobei die Sicherungsleiste gemäß einem der Ansprüche 1 bis 10 ausgebildet ist und die Eigenerzeugungsanlage, die insbesondere als Photovoltaikanlage ausgebildet ist, elektrisch über zwei Sammelschienen (13, 13) mit der Sicherungsleiste (1) verbunden ist und die Sicherungsleiste (1) in dem durch die Sammelschienen (13, 13) gebildeten Sammelschienensystem gelagert ist.
